# EUROPÄISCHE PATENTSCHRIFT

(11) **EP 2 826 936 B1**
(45) Veröffentlichungstag und Bekanntmachung des Hinweises auf die Patenterteilung: **03.10.2018**
(21) Anmeldenummer: 14075045.6
(22) Anmeldetag: 09.07.2014
(51) Int. Cl.: E05B 35/00, E05B 27/00, E05B 27/10

(54) **Schloss-Schlüssel-System**
Lock and key system
Système serrure-clé

(30) Priorität: 16.07.2013 DE 102013012102
(43) Veröffentlichungstag der Anmeldung: 21.01.2015
(73) Patentinhaber: ASSA ABLOY Sicherheitstechnik GmbH, 72458 Albstadt (DE)
(72) Erfinder: Matschke, Steffen, 14167 Berlin (DE)
(74) Vertreter: Meissner, Peter E.

(56) Entgegenhaltungen:
- EP-A1- 2 395 183
- DE-A1- 10 050 460
- DE-T2- 60 119 767
- FR-A1- 2 522 053

## Beschreibung

Die Erfindung betrifft ein Schloss-Schlüssel-System, umfassend einen Schließzylinder, in dessen Zylindergehäuse ein Zylinderkern drehbar gelagert ist, der einen Schlüsselkanal zum Einführen eines Flach-oder Wendeschlüssels aufweist, der mit einer Längsprofilierung an den Seitenflächen des Schlüsselschaftes versehen ist.

Aus der EP 2395183 A1 ist ein Schlüssel bekannt, der in seiner Spitze ein um eine Längsachse in der Schlüsselschaftebene drehbar gelagertes Kopplungselement ausweist, dass beim Einführen des Schlüssels in den Schlüsselkanal mit seinen Kontaktflächen in Bezug auf Kernstifte ausgerichtet wird.

Ferner ist aus der FR 2522053 ist ein in einer Ausnehmung des Schlüsselschaftes gelagerter Schwenkhebel bekannt, der mit Kernstiften zusammen wirkt.

Bei den üblichen Schließzylindern, mit einem drehbar im Zylindergehäuse gelagerten Zylinderkern, sind die Zuhaltungen so angeordnet, dass sie durch das seitliche Profil des Schlüssels oder die Kerben in der Schlüsselbrust verschoben werden, wobei diese Verschiebung zu einem Abgleich der Gehäuse- und Kernzuhaltungen an der Trennebene zwischen Zylinderkern und Zylindergehäuse führt.

Während ohne einen eingeführten Schlüssel die Zuhaltungen diese Trennebene übertreten und so eine Drehung des Zylinderkernes verhindern, kann mit einem passend codierten Schlüssel der Zylinderkern gedreht und damit ein Schließvorgang ausgelöst werden. Voraussetzung hierfür ist allerdings, dass der Schlüssel vollständig in den Schlüsselkanal einführbar ist, damit alle zusammenwirkenden Kerben, Profilbereiche und Zuhaltungen korrekt ausgerichtet sind.

Manipulationen eines derartigen Schließzylinders sind mit geeigneten Werkzeugen möglich, weil auch dieses Werkzeug im allgemeinen vollständig in den Schlüsselkanal einführbar ist.

Aufgabe der Erfindung ist es,ein Schloss-Schlüssel-System der eingangs genannten Art gegen Manipulationen zu sichern, und zwar unter Berücksichtigung des geringen, im Zylinderkern vorhandenen Bauraumes. Außerdem soll der Kopierschutz erhöht werden.

Gelöst wird diese Aufgabe erfindungsgemäß mit einem Schloss-Schlüssel-System, umfassend einen Schließzylinder, in dessen Zylindergehäuse ein Zylinderkern drehbar gelagert ist, der einen Schlüsselkanal zum Einführen eines Flach-oder Wendeschlüssels aufweist, der mit einer Längsprofilierung an den Seitenflächen des Schlüsselschaftes versehen ist, wobei
- im Schlüsselschaft eine Einfräsung vorgesehen ist,
- in der Einfräsung, ein auf einer in Längsrichtung des Schlüsselschaftes ausgerichteten Achse gelagertes Schneckenelement angeordnet ist,
- das Schneckenelement beim Einführen des Schlüssels in den Schlüsselkanal in eine Drehung um die Achse versetzt wird,
- die Drehung des Schneckenelementes auf ein mit dem Schneckenelement zusammenwirkendes Zahnelement übertragen wird, welches seinerseits mit zwei beidseitig des Schlüsselkanals parallel zu diesem gegenläufig verschiebbaren Kernstiften in Eingriff steht, dadurch gekennzeichnet,
dass die Kernstifte jeweils eine Ausnehmung aufweisen, die das rückwärtige Ende von radial verschiebbaren Sperrelementen bei durch einen passenden Schlüssel erfolgter Verdrehung des Schneckenelementes und Zahnelementes aufnehmen, während die Sperrelemente bei nicht passendem Schlüssel durch die Kernstifte radial über die Trennebene Zylinderkern/Zylindergehäuse in Ausnehmungen im Zylindergehäuse bewegt werden.

Die Kernstifte werden gegen den Druck von Federn verschoben.

Vorzugsweise bestehen die Sperrelemente aus mehreren Kugeln.

Das Schneckenelement wird durch fixe, formschlüssige in den Schlüsselkanal ragende Teile, vorzugsweise Kugeln beim Einführen des Schlüssels in eine Drehung versetzt. Die Schnecken- / Zahnelementkombination drückt / zieht daraufhin die Kernstifte nach oben / unten. Diese federbelasteten Kernstifte haben Ausnehmungen bzw. Nuten, in die Kugeln der Sperrelemente durch die Kerndrehung hineingedrückt werden. In Sperrstellung verhindern die Kernstifte ein Verschieben der Kugeln, sodass die Kugeln in den Labyrinthnuten sitzen und damit eine Kerndrehung verhindern. Dadurch, dass diese Kernstifte links und recht des Schließkanals angeordnet sind, erhöht sich die Manipulationssicherheit deutlich.

Andere Schlüsselkopierschutzlösungen, sind vergleichsweise teurer und bieten nicht diesen hohen Manipulationsschutz. Es ist außerdem ein rein mechanisches System.

Die erfindungsgemäße Ausbildung des Schloss-Schlüssel-Systems hat eine Reihe von weiteren Vorteilen.
Die Konstruktion ist mit wenigen Teilen einfach realisierbar. Der Kern erhält nur einfache Bohrungen. Die Picking-Sicherheit wird dadurch erhöht, dass zwei
Kernstift-Zuhaltungen in die Labyrinth-Nuten wirken und eine Seite hoch und die andere herunter gedrückt werden muss.
Die spezielle Schnecken- / Zahnelementkombination im Schlüssel
ist ein komplexes Formteil, das nicht so einfach kopiert werden kann.

Die Erfindung soll nachfolgend mit Bezug auf die Zeichnungen erläutert werden.

Dabei zeigt:
Fig. 1 eine schematische Seitenansicht des Schlüssels,
Fig. 1a eine Detailansicht
Fig. 2 und 3 einen Schlüssel beim Einführen in den Schlüsselkanal eines Schließzylinders,
Fig. 2a, 3a und 3b Schnitte A-A, B-B und C-C in den Figuren 2 bzw. 3.

Figur 1 zeigt den Schlüssel mit dem Schneckenelement, das in Figur 1a vergrößert dargestellt ist. Bezeichnet ist es mit 1, wobei die dieses aufnehmende Welle oder Achse mit 13 bezeichnet ist.

Bei der hier dargestellten Ausführung ist das Schneckenelement so gestaltet, dass es im hinteren Teil - also dem Teil der der Schlüsselreide zugewandt ist - die Funktion eines Zahnrades übernimmt, was später erklärt wird.

In der Figur 2 ist der teilweise eingeführte, profilierte Schlüssel 1 und das Zylindergehäuse 2 zu sehen.

Figur 3 zeigt den vollständig eingeführten Schlüssel 1.

Im Schnitt A-A, der in Figur 2a dargestellt ist, sind die beidseitig des Schlüsselkanals im Zylinderkern 3 verschiebbaren Kernstifte 5,6 mit der Ausnehmung oder Nut 7 zu sehen. Sie werden jeweils durch eine Feder 10 in die obere Position (Kernstift 5) bzw. in eine untere Position (Kernstift 6) gedrückt. Die Sperrelemente sind als Kugeln 8 ausgebildet. Diese Sperrelemente werden von den Kernstiften 5 und 6 bei nicht vollständig eingeführten oder nicht passenden Schlüssel so blockiert, dass sie in die in der Wand des Zylindergehäuses ausgebildeten Ausnehmungen oder Labyrinthnuten 9 hineinragen und damit eine Kerndrehung verhindern.

In der Figur 3 ist der Schlüssel vollständig eingeführt und die Kernstifte 5 und 6 wurden in ihre Freigabepositionen bewegt, die im Schnitt in der Figur 3a zu sehen ist.

Die Federn 10 drücken beim Abziehen des Schlüssels die Stifte 5, 6 wieder gegen die Endpositionen und bewegen gleichzeitig die Kugeln 8 wieder in die Sperrpositionen. Die Kugeln 11 dienen als Anschlag, bzw. als Verschluss.

Der Schnitt C-C zeigt die Ansteuerung des Schneckenelementes 4 durch formschlüssige Elemente (hier Kugeln) 12, die in den Zylinderkern eingepresst sind. Durch diese Kugeln wird die Schnecken / Zahnradkombination beim Einführen des Schlüssels gedreht, sodass die Kernstifte 5, 6 - wie vorher beschrieben - nach oben / unten bewegt werden. Die Funktion ist ähnlich einer Zahnstange, die von einem Zahnrad auf- und ab bewegt wird.

Bei der dargestellten Ausführung wirkt der hintere Teil des Schneckenelementes - also der Teil, der der Schlüsselreide zugewandt ist - selbst als Zahnrad auf die Kernstifte 5 und 6.

## Patentansprüche

1. Schloss-Schlüssel-System, umfassend einen Schließzylinder, in dessen Zylindergehäuse (2) ein Zylinderkern (3) drehbar gelagert ist, der einen Schlüsselkanal zum Einführen eines Flach-oder Wendeschlüssels (1) aufweist, der mit einer Längsprofilierung an den Seitenflächen des Schlüsselschaftes versehen ist, wobei
- im Schlüsselschaft eine Einfräsung vorgesehen ist,
- in der Einfräsung, ein auf einer in Längsrichtung des Schlüsselschaftes ausgerichteten Achse (13) gelagertes Schneckenelement (4) angeordnet ist,
- das Schneckenelement (4) beim Einführen des Schlüssels in den Schlüsselkanal in eine Drehung um die Achse versetzt wird,
- die Drehung des Schneckenelementes (4) auf ein mit dem Schneckenelement zusammenwirkendes Zahnelement übertragen wird, welches seinerseits mit zwei beidseitig des Schlüsselkanals parallel zu diesem gegenläufig verschiebbaren Kernstiften (5,6) in Eingriff steht,
**dadurch gekennzeichnet, dass** die Kernstifte (5,6) jeweils eine Ausnehmung (7) aufweisen, die das rückwärtige Ende von radial verschiebbaren Sperrelementen (8) bei durch einen passenden Schlüssel erfolgter Verdrehung des Schneckenelementes (4) und Zahnelementes aufnehmen, während die Sperrelemente (8) bei nicht passendem Schlüssel durch die Kernstifte (5,6) radial über die Trennebene Zylinderkern/Zylindergehäuse in Ausnehmungen (9) im Zylindergehäuse (1) bewegt werden.

2. Schloss-Schlüssel-System nach Anspruch 1,
**dadurch gekennzeichnet,**
**dass** die Kernstifte (5,6) gegen den Druck von Federn (10) verschoben werden.

3. Schloss-Schlüssel-System nach einem der vorstehenden Ansprüche,
**dadurch gekennzeichnet,**
**dass** die Sperrelemente (8) aus mehreren Kugeln bestehen.

4. Schloss-Schlüssel-System nach einem der vorstehenden Ansprüche,
**dadurch gekennzeichnet,**
**dass** das Schneckenelement (4) durch formschlüssig in den Schlüsselkanal ragende Teile, vorzugsweise Kugeln (12), beim Einführen des Schlüssels in den Schlüsselkanal in eine Drehung versetzt wird.

5. Schloss-Schlüssel-System nach einem der vorstehenden Ansprüche,
**dadurch gekennzeichnet,**
**dass** das Schneckenelement (4) über einen Teil seiner axialen Länge als Zahnelement ausgebildet ist, dass mit parallel zum Schlüsselkanal bewegbaren Kernstiften (5,6) in Eingriff steht.

## Claims

1. A lock-and-key system, comprising a lock cylinder, in the cylinder housing (2) of which a cylinder core (3) is rotatably mounted, which has a keyway for inserting a flat or reversible key (1) which is provided with longitudinal profiling on the side faces of the key shank,
wherein
- a milled portion is provided in the key shank,
- a worm element (4) mounted on a spindle (13) oriented in the longitudinal direction of the key shank is arranged in the milled portion,
- the worm element (4) upon insertion of the key into the keyway is caused to rotate about the spindle,
- the rotation of the worm element (4) is transmitted to a tooth element which cooperates with the worm element, which tooth element in turn is engaged with two core pins (5, 6) which are displaceable in opposite directions on either side of the keyway and parallel thereto,
**characterised in that**
the core pins (5, 6) in each case have a recess (7) which receives the rearward end of radially displaceable blocking elements (8) upon turning of the worm element (4) and tooth element which has taken place by means of a matching key, whereas the blocking elements (8) in the event of a non-matching key are moved by the core pins (5, 6) radially across the cylinder core/cylinder housing separating plane in recesses (9) in the cylinder housing (1).

2. A lock-and-key system according to Claim 1,
**characterised in that**
the core pins (5, 6) are displaced counter to the pressure of springs (10).

3. A lock-and-key system according to one of the preceding claims,
**characterised in that**
the blocking elements (8) consist of a plurality of spheres.

4. A lock-and-key system according to one of the preceding claims,
**characterised in that**
the worm element (4) is caused to rotate by parts, preferably spheres (12), protruding in positive manner into the keyway upon insertion of the key into the keyway.

5. A lock-and-key system according to one of the preceding claims,
**characterised in that**
the worm element (4) over part of its axial length is designed as a tooth element which is engaged with core pins (5, 6) which are movable parallel to the keyway.

## Revendications

1. Système serrure-clé, comprenant un cylindre de serrure, dans le boîtier de cylindre (2) duquel un noyau de cylindre (3) est logé de manière rotative, qui présente un canal de clé pour l'introduction d'une clé plate ou clé réversible (1), qui est dotée d'un profil longitudinal au niveau des surfaces latérales de la tige de clé,
dans lequel
- un fraisage est prévu dans la tige de clé,
- un élément en vis sans fin (4) logé sur un axe (13) orienté dans le sens longitudinal de la tige de clé est agencé dans le fraisage,
- l'élément en vis sans fin (4) est mis en rotation autour de l'axe lors de l'introduction de la clé dans le canal de clé,
- la rotation de l'élément en vis sans fin (4) est transmise à un élément denté coopérant avec l'élément en vis sans fin, lequel est de son côté en prise avec deux goupilles centrales (5, 6) déplaçables en sens contraire des deux côtés du canal de clé parallèlement à celui-ci,
**caractérisé en ce**
**que** les goupilles centrales (5, 6) présentent respectivement un évidement (7), qui reçoivent l'extrémité arrière d'éléments de verrouillage (8) radialement déplaçables lorsque la rotation de l'élément en vis sans fin (4) et de l'élément denté a eu lieu avec une clé adaptée, alors que les éléments de verrouillage (8) sont déplacés en cas de clé non adaptée par les goupilles centrales (5, 6) radialement sur le plan de séparation noyau de cylindre / boîtier de cylindre dans des évidements (9) dans le boîtier de cylindre (1).

2. Système serrure-clé selon la revendication 1,
**caractérisé en ce**
**que** les goupilles centrales (5, 6) sont déplacées contre la pression de ressorts (10).

3. Système serrure-clé selon l'une quelconque des revendications précédentes,
**caractérisé en ce**
**que** les éléments de verrouillage (8) se composent de plusieurs billes.

4. Système serrure-clé selon l'une quelconque des revendications précédentes,
**caractérisé en ce**
**que** l'élément en vis sans fin (4) est mis en rotation par des pièces en saillie dans le canal de clé par correspondance de forme, de préférence des billes (12), lors de l'introduction de la clé dans le canal de clé.

5. Système serrure-clé selon l'une quelconque des revendications précédentes,
**caractérisé en ce**
**que** l'élément en vis sans fin (4) est réalisé sur une partie de sa longueur axiale en tant qu'élément denté qui est en prise avec des goupilles centrales (5, 6) déplaçables parallèlement au canal de clé.
